# EUROPÄISCHE PATENTSCHRIFT

(11) **EP 3 337 731 B1**
(45) Veröffentlichungstag und Bekanntmachung des Hinweises auf die Patenterteilung: **11.11.2020**
(21) Anmeldenummer: 16791066.0
(22) Anmeldetag: 19.08.2016
(51) Int. Cl.: B65D 21/02, A47B 87/02

(54) **BEHÄLTERMODUL SOWIE MEHRERE BEHÄLTERMODULE AUFWEISENDE BEHÄLTERANORDNUNG**
CONTAINER MODULE AND CONTAINER ARRANGEMENT COMPRISING A PLURALITY OF CONTAINER MODULES
MODULE CONTENANT ET ENSEMBLE CONTENANT PRÉSENTANT PLUSIEURS MODULES CONTENANTS

(30) Priorität: 19.08.2015 CH 12022015; 19.08.2015 CH 12032015
(43) Veröffentlichungstag der Anmeldung: 27.06.2018
(73) Patentinhaber: Draft 19, 9000 St. Gallen (CH); ID Fabrik GmbH, 9042 Speicher (CH); Krumpholz, Erhard, 8041 Zürich (CH)
(72) Erfinder: EBNETER, Felix, 9000 St. Gallen (CH)
(74) Vertreter: Patentanwälte Bregenzer und Reule Partnerschaftsgesellschaft mbB
(86) Internationale Anmeldenummer: PCT/IB2016/001147
(87) Internationale Veröffentlichungsnummer: WO 2017/029547

(56) Entgegenhaltungen:
- WO-A1-2015/065818
- DE-U1-202008 010 626

## Beschreibung

Die Erfindung bezieht sich auf ein Multifunktions-Behältermodul gemäß dem Oberbegriff des Anspruchs 1 sowie auf eine mehrere Multifunktions-Behältermodule aufweisende Behälteranordnung.

Ein derartiges Behältermodul ist in WO 2015/065818 A1 oder DE 20 2008 010 626 U1 erläutert.

Behältermodule für Transport- und/oder Lagerzwecke sowie aus ihnen gebildete Stapel sind an sich bekannt.

Insbesondere sind stapelbare und ineinander verschachtelbare Behälter für den Transport und/oder die Lagerung von Gegenständen bekannt.

Des weiteren sind zusammenklappbare Behälter für den Transport und/oder die Lagerung von Gegenständen bekannt.

Diese bekannten Behälter sich sowohl für den Transport als auch die Lagerung von Gegenständen geeignet. Sie sind jedoch weniger gut geeignet, um ohne zusätzliche Vorkehrungen, wie z.B. Befestigung an einer Wand oder Decke, eine stabile Behälteranordnung zusammenzustellen.

Der Erfindung liegt die Aufgabe zugrunde, für Transport- und/oder Lagerzwecke bestimmte Behälter bereitzustellen, aus denen sich eine stabile Behälteranordnung zusammenstellen lässt.

Zur Lösung dieser Aufgabe ist ein Behältermodul gemäß der technischen Lehre des Anspruchs 1 vorgesehen.

Je nach der relativen Anordnung benachbarter, aufeinander gestapelter Behältermodule, d.h. jeweils eines unteren Behältermoduls und eines auf diesem gestapelten oberen Behältermoduls, in zu einer Behälteranordnung gestapelten Behältermodulen lassen sich verschiedenartig anmutende Behälteranordnungen erstellen.

Erfindungsgemäß besitzt das Behältermodul einen von Behälterwänden umgebenen Raumbereich zur Aufnahme von Gegenständen;
eine Behälteröffnung, welche Zugang zu dem Raumbereich gewährt; einen Behälterdeckel, mittels welchem die Behälteröffnung verschliessbar ist; wobei mindestens eine der Behälterwände eine ebene Aussenfläche aufweist; mindestens eine der Behälterwände eine ebene Innenfläche aufweist; und der Behälterdeckel ein keilartiges Gebilde ist, welches räumlich jeweils begrenzt ist von einer ersten Keilfläche und einer davon beabstandeten und dazu geneigten zweiten Keilfläche, einer ersten Seitenfläche und einer davon beabstandeten zweiten Seitenfläche sowie einer ersten Stirnfläche und einer davon beabstandeten zweiten Stirnfläche, welche grösser als die erste Stirnfläche ist.

Der keilförmige Behälterdeckel kann bei dem Behältermodul zum Verschliessen der Behälteröffnung verwendet werden, oder er kann stattdessen als keilförmiger Abstandshalter zwischen zwei aufeinander gestapelten Behältermodulen verwendet werden.

Dies ermöglicht die Bildung einer erfindungsgemässen Behälteranordnung, welche aus mindestens zwei aufeinander gestapelten Behältermodulen aufgebaut ist, wobei in diesem Behältermodul-Stapel zwischen zwei aufeinander gestapelten Behältermodulen jeweils der als keilartiges Gebilde bereitgestellte Behälterdeckel angeordnet ist, so dass in dem Behältermodul-Stapel das obere Behältermodul in Bezug auf das untere Behältermodul gegenüber der Vertikalen geneigt ist.

Der so gebildete Behältermodul-Stapel kann neben einer Wand derart aufgestellt werden, dass das durch das oberste Behältermodul gebildete obere Ende des Behältermodul-Stapels die Wand berührt, d.h. an dieser anliegt. Ein solcher krummer Stapel aus erfindungsgemässen Behältermodulen ist gegen ein ungewolltes und mitunter gefährliches Umkippen weg von der Wand besser geschützt als ein entsprechender gerader vertikaler Stapel aus derselben Anzahl herkömmlicher Behältermodule.

Der durch den Schwerpunkt des krummen Stapels verlaufende und gegen ein Kippmoment wirkende Schwerkraftvektor bezüglich des Drehpunktes oder der Drehachse der Stapel-Kippbewegung hat bei dem erfindungsgemässen Behältermodul-Stapel einen grösseren Hebelarm als im Falle eines entsprechenden geraden vertikalen Stapels aus herkömmlichen Behältern.

Dieses durch den Schwerkraftvektor des Behältermodul-Stapels gebildete, gegen ein Umkippen des Stapels wirkende Stabilisierungsmoment ist umso grösser je höher der Behältermodul-Stapel ist. Gleichzeitig ist es auch umso grösser je schwerer beladen der Behältermodul-Stapel ist. Mit zunehmendem Gefährdungspotential, d.h. zunehmender Stapelhöhe bzw. Modulanzahl und/oder zunehmender Beladung, nimmt das Stabilisierungsmoment überproportional zu.

Vorzugsweise ist der keilartige Behälterdeckel in mehreren Positionen an dem Behältermodul anordenbar. Dies ermöglicht eine vielseitige Verwendung des Behältermoduls.

Zweckmässigerweise ist der keilartige Behälterdeckel in einer Schliessposition an dem Behältermodul anordenbar, in welcher die Behälteröffnung durch den keilartigen Behälterdeckel verschlossen ist.

Vorzugsweise ist der keilartige Behälterdeckel ausserdem in einer Neigeposition an dem Behältermodul anordenbar, in welcher der keilartige Behälterdeckel mit seiner ersten Keilfläche oder seiner zweiten Keilfläche an der ebenen Aussenfläche einer Behälterwand anliegt. In dieser Neigeposition wirkt der keilartige Behälterdeckel als keilförmiger Abstandshalter zwischen einem unteren Behältermodul und einem dazu benachbarten oberen Behältermodul in einem Behältermodul-Stapel.

Vorzugsweise ist der keilartige Behälterdeckel ausserdem oder stattdessen in einer Auslegerposition an dem Behältermodul anordenbar, in welcher der keilartige Behälterdeckel sich von dem Behältermodul weg erstreckt, wobei die grössere, zweite Stirnfläche des keilartigen Behälterdeckels nahe bei einem geradlinigen Randbereich der Behälteröffnung angeordnet ist und sich parallel zu diesem Randbereich erstreckt, und wobei die kleinere, erste Stirnfläche des keilartigen Behälterdeckels fern von dem geradlinigen Randbereich der Behälteröffnung angeordnet ist. In dieser Auslegerposition bildet der freitragende keilförmige Behälterdeckel eine tischartige Ablage an einem Behältermodul-Stapel. Da der Schwerpunkt des Behälterdeckels hierbei nahe an der Schwenkachse liegt, wirken nur geringe schwerkraftbedingte Drehmomente auf den Behälterdeckel ein, wodurch das manuelle Verschwenken des Behälterdeckels relativ zum Behältermodul erleichtert wird.

Vorzugsweise ist in der Auslegerposition die erste Keilfläche oder die zweite Keilfläche des keilartigen Behälterdeckels bündig mit der ebenen Innenfläche einer Behälterwand angeordnet. Dadurch erhält man eine grosse ebene Ablagefläche oder Arbeitsfläche, die sich teilweise im Innern des Behältermoduls und teilweise ausserhalb des Behältermoduls erstreckt. Diese Ablagefläche oder Arbeitsfläche bildet an dem Behältermodul-Stapel somit eine Sekretär-Konfiguration.

Zweckmässigerweise besitzen mindestens zwei einander gegenüberliegende Behälterwände jeweils eine ebene Aussenfläche. Dies ermöglicht die Bildung eines stabilen Behältermodul-Stapels. Vorzugsweise sind die beiden ebenen Aussenflächen parallel zueinander. Dies ermöglicht dann je nach Position der keilartigen Behälterdeckel an den einzelnen Behältermodulen in einem Behältermodul-Stapel die Bildung unterschiedlich geformter Behältermodul-Stapel.

Bei einer besonders bevorzugten Ausführung ist der keilartige Behälterdeckel an dem Behältermodul mittels einer Schwenkmechanik an dem Behältermodul angelenkt. Dadurch wird gewährleistet, dass immer ein Behälterdeckel dem Behältermodul zugeordnet ist und nicht verloren geht. Das Anordnen des keilartigen Behälterdeckels in den mehreren Positionen an dem Behältermodul erfolgt dabei durch Verschwenken des Behälterdeckels von Position zu Position, insbesondere durch Verschwenken zwischen der Schliessposition, der Neigeposition und der Auslegerposition.

Vorzugsweise ist jeder Körperpunkt des keilartigen Behälterdeckels entlang einer jeweiligen Körperpunkt-Schwenkbahn verschwenkbar, welche in einer jeweiligen Schwenkebene liegt, wobei die jeweiligen Schwenkebenen parallel zueinander oder identisch zueinander sind und sich orthogonal zu einer ersten Körperachse des Behältermoduls erstrecken. Das bedeutet, dass sich die erste Keilfläche und die davon beabstandete und dazu geneigte zweite Keilfläche, des keilartigen Behälterdeckels während des Verschwenkens und in den verschiedenen Positionen stets orthogonal zu den jeweiligen Schwenkebenen bzw. parallel zu der ersten Körperachse erstrecken.

Vorzugsweise ist der keilartige Behälterdeckel an dem Behältermodul mittels einer ersten Schwenkmechanik und einer zweiten Schwenkmechanik an dem Behältermodul angelenkt, Dabei ist die erste Schwenkmechanik an einem ersten Ende der ersten Körperachse des Behältermoduls und im Bereich der ersten Seitenfläche des keilförmigen Behälterdeckels angeordnet ist und die zweite Schwenkmechanik an einem zweiten Ende der ersten Körperachse des Behältermoduls und im Bereich der zweiten Seitenfläche des keilförmigen Behälterdeckels angeordnet.

Vorzugsweise weist die Schwenkmechanik bzw. die jeweilige Schwenkmechanik ein erstes Glied und ein zweites Glied auf, wobei das erste Glied an dem Behältermodul angelenkt ist, das zweite Glied an dem ersten Glied angelenkt ist und der Behälterdeckel an dem zweiten Glied angelenkt ist.

In einem ersten Zustand des Behältermoduls, bei welchem der keilartige Behälterdeckel in einer Schliessposition an dem Behältermodul angeordnet ist, in welcher die Behälteröffnung durch den keilartigen Behälterdeckel verschlossen ist, hat die Projektion, d.h. die Schnittansicht des Behältermoduls entlang der ersten Körperachse, vorzugsweise die Form eines Rechtecks.

In einem zweiten Zustand des Behältermoduls, bei welchem der keilartige Behälterdeckel in einer Neigeposition an dem Behältermodul angeordnet ist, in welcher der keilartige Behälterdeckel mit seiner ersten Keilfläche oder seiner zweiten Keilfläche an der ebenen Aussenfläche einer Behälterwand anliegt, hat die Projektion, d.h. die Schnittansicht des Behältermoduls entlang der ersten Körperachse, vorzugsweise die Form eines Vierecks, bei welchem mindestens zwei gegenüberliegende Seiten nicht-parallel sind.

In einem dritten Zustand des Behältermoduls, bei welchem der keilartige Behälterdeckel in einer Auslegerposition an dem Behältermodul angeordnet ist, in welcher der keilartige Behälterdeckel sich von dem Behältermodul weg erstreckt, wobei die grössere, zweite Stirnfläche des keilartigen Behälterdeckels nahe bei einem geradlinigen Randbereich der Behälteröffnung angeordnet ist und sich parallel zu diesem Randbereich erstreckt, und wobei die kleinere, erste Stirnfläche des keilartigen Behälterdeckels fern von dem geradlinigen Randbereich der Behälteröffnung angeordnet ist, hat die Projektion, d.h. die Schnittansicht des Behältermoduls entlang der ersten Körperachse, vorzugsweise die Form eines Vierecks, bei welchem mindestens zwei gegenüberliegende Seiten parallel sind.

Zweckmässigerweise besitzt eine untere Stellfläche am Bodenbereich des Behältermoduls erste Formationen und eine obere Stellfläche am Deckenbereich des Behältermoduls zweite Formationen, die zu den ersten Formationen komplementär gestaltet sind. Dies ermöglicht eine definierte relative Positionierung zweier in einem Behältermodul-Stapel benachbarter Behältermodule. Die ersten Formationen an der unteren Stellfläche des oberen Behältermoduls können relativ zu den zweiten Formationen an der oberen Stellfläche des unteren Behältermoduls definiert positioniert werden.

Vorzugsweise sind die ersten Formationen und die zweiten Formationen jeweils Eingriffsformationen. Dies ermöglicht eine Fixierung benachbarter Behältermodule, d.h. eines jeweils oberen und eines jeweils unteren Behältermoduls, gegen seitliches Verrutschen innerhalb des Stapels, wodurch der gesamte Behältermodul-Stapel stabilisiert wird.

Dabei können die ersten Formationen und die zweiten Formationen Einrastformationen sein, bei denen für das Einrasten der ersten mit den zweiten Formationen eine vorgegebene Druckkraft zwischen den benachbarten Behältermodulen erforderlich ist und für das Ausrasten der ersten von den zweiten Formationen eine vorgegebene Zugkraft zwischen den benachbarten Behältermodulen erforderlich ist. Dadurch wird der Behältermodul-Stapel noch weiter stabilisiert.

Vorzugsweise enthält bei dem Behältermodul mindestens eine der Behälterwände und/oder der keilartige Behälterdeckel Perforierungen oder ist gitterartig oder netzartig ausgebildet. Dadurch kann bei jedem der Behältermodule Material und Gewicht eingespart werden.

Das Behältermodul kann aus beliebigen Materialien hergestellt werden. Vorzugsweise bestehen die Behälterwände, der Behälterdeckel und die Schwenkmechanik bzw. die Schenkmechaniken aus einem Polymermaterial oder aus Metall.

Die Erfindung stellt auch eine Behälteranordnung bereit, welche aus mindestens zwei aufeinander gestapelten Behältermodulen als Behältermodul-Stapel gebildet ist, wobei in dem Behältermodul-Stapel der Bodenbereich eines oberen Behältermoduls an den Deckenbereich eines benachbarten unteren Behältermoduls angrenzend angeordnet ist.

Die Erfindung ermöglicht die Bereitstellung einer ersten Behälteranordnung, welche nur Behältermodule in dem ersten Zustand aufweist. In diesem ersten Zustand ist der keilartige Behälterdeckel in einer Schliessposition an dem Behältermodul angeordnet, in welcher die Behälteröffnung durch den keilartigen Behälterdeckel verschlossen ist. Dabei hat die Projektion, d.h. die Schnittansicht des Behältermoduls entlang der ersten Körperachse, die Form eines Rechtecks.

Die so gebildete erste Behälteranordnung ist ein gerader Stapel, der sich speziell für die Lagerung oder den Transport eignet.

Die Erfindung ermöglicht auch die Bereitstellung einer zweiten Behälteranordnung, welche nur Behältermodule in dem zweiten Zustand aufweist. In diesem zweiten Zustand ist der keilartige Behälterdeckel in einer Neigeposition an dem Behältermodul angeordnet, in welcher der keilartige Behälterdeckel mit seiner ersten Keilfläche oder seiner zweiten Keilfläche an der ebenen Aussenfläche einer Behälterwand anliegt. Dabei hat die Projektion, d.h. die Schnittansicht des Behältermoduls entlang der ersten Körperachse, die Form eines Vierecks, bei welchem mindestens zwei gegenüberliegende Seiten nicht-parallel sind.

Die so gebildete zweite Behälteranordnung kann einen einzigen krummen Stapel enthalten, der sich in Form eines an eine Wand angelehnten halben Gewölbes als Wandregal oder als Wandschrank eignet.

Die so gebildete zweite Behälteranordnung kann auch zwei krumme Stapel enthalten, die sich in Form eines aus zwei aneinander angelehnten krummen Stapeln gebildeten ganzen Gewölbes als Raumteiler eignet.

Die Erfindung ermöglicht auch die Bereitstellung einer dritten Behälteranordnung, welche ein Behältermodul in einem dritten Zustand aufweist. In diesem dritten Zustand des ist der keilartige Behälterdeckel in einer Auslegerposition an dem Behältermodul angeordnet, in welcher der keilartige Behälterdeckel sich von dem Behältermodul weg erstreckt, wobei die grössere, zweite Stirnfläche des keilartigen Behälterdeckels nahe bei einem geradlinigen Randbereich der Behälteröffnung angeordnet ist und sich parallel zu diesem Randbereich erstreckt, und wobei die kleinere, erste Stirnfläche des keilartigen Behälterdeckels fern von dem geradlinigen Randbereich der Behälteröffnung angeordnet ist. Dabei kann die Projektion, d.h. die Schnittansicht des Behältermoduls entlang der ersten Körperachse, die Form eines Vierecks haben , bei welchem mindestens zwei gegenüberliegende Seiten parallel sind oder bei welchem mindestens zwei gegenüberliegende Seiten nicht-parallel sind.

Bei dieser dritten Behälteranordnung kann ein Behältermodul im dritten Zustand mit Behältermodulen im ersten Zustand in einem Behältermodul-Stapel kombiniert sein. Dadurch erhält man einen geraden Stapel mit einem Sekretär.

Bei dieser dritten Behälteranordnung kann ein Behältermodul im dritten Zustand auch mit Behältermodulen im zweiten Zustand in einem Behältermodul-Stapel kombiniert sein. Dadurch erhält man einen krummen Stapel mit einem Sekretär bzw. Balkon.

Das erfindungsgemässe Behältermodul kann z.B. die Grösse eines Schuhkartons haben und Teil eines modularen Möbelsystems sein.

Das erfindungsgemässe Behältermodul kann auch die Grösse eines Transport-, Büro- oder Wohncontainers haben und Teil eines modularen Gebäudesystems sein.

Bei einer weiteren besonders bevorzugten Ausführung enthält das Behältermodul unterhalb des Raumbereichs einen den Raumbereich nach unten begrenzenden und eine untere Stellfläche definierenden Bodenbereich, mit welchem es auf einer Bodenfläche abstellbar ist, sowie oberhalb des Raumbereichs einen den Raumbereich nach oben begrenzenden und eine obere Stellfläche definierenden Deckenbereich, auf welchem ein weiteres Behältermodul zur Bildung einer Behälteranordnung abstellbar ist, wobei die untere Stellfläche und die obere Stellfläche des Behältermoduls zueinander geneigt angeordnet sind.

Dies ermöglicht die Bildung einer erfindungsgemässen Behälteranordnung, welche aus mindestens zwei aufeinander gestapelten derartigen Behältermodulen aufgebaut ist, wobei in diesem Behältermodul-Stapel der Bodenbereich eines oberen Behältermoduls an den Deckenbereich eines benachbarten unteren Behältermoduls angrenzend angeordnet ist, so dass das obere Behältermodul in Bezug auf das untere Behältermodul gegenüber der Vertikalen geneigt ist.

Der so gebildete Behältermodul-Stapel kann neben einer Wand derart aufgestellt werden, dass das durch das oberste Behältermodul gebildete obere Ende des Behältermodul-Stapels die Wand berührt, d.h. an dieser anliegt. Ein solcher krummer Stapel aus erfindungsgemässen Behältermodulen ist gegen ein ungewolltes und mitunter gefährliches Umkippen weg von der Wand besser geschützt als ein entsprechender gerader vertikaler Stapel aus derselben Anzahl herkömmlicher Behältermodule.

Der durch den Schwerpunkt des krummen Stapels verlaufende und gegen ein Kippmoment wirkende Schwerkraftvektor bezüglich des Drehpunktes oder der Drehachse der Stapel-Kippbewegung hat bei dem erfindungsgemässen Behältermodul-Stapel einen grösseren Hebelarm als im Falle eines entsprechenden geraden vertikalen Stapels aus herkömmlichen Behältern.

Dieses durch den Schwerkraftvektor des Behältermodul-Stapels gebildete, gegen ein Umkippen des Stapels wirkende Stabilisierungsmoment ist umso grösser je höher der Behältermodul-Stapel ist. Gleichzeitig ist es auch umso grösser je schwerer beladen der Behältermodul-Stapel ist. Mit zunehmendem Gefährdungspotential, d.h. zunehmender Stapelhöhe bzw. Modulanzahl und/oder zunehmender Beladung, nimmt das Stabilisierungsmoment überproportional zu.

Zweckmässigerweise besitzen bei dem Behältermodul die untere Stellfläche am Bodenbereich des Behältermoduls erste Formationen und die obere Stellfläche am Deckenbereich des Behältermoduls zweite Formationen, die zu den ersten Formationen komplementär gestaltet sind. Dies ermöglicht eine definierte relative Positionierung zweier in einem Behältermodul-Stapel benachbarter Behältermodule. Die ersten Formationen an der unteren Stellfläche des oberen Behältermoduls können relativ zu den zweiten Formationen an der oberen Stellfläche des unteren Behältermoduls definiert positioniert werden.

Vorzugsweise sind die ersten Formationen und die zweiten Formationen jeweils Eingriffsformationen. Dies ermöglicht eine Fixierung benachbarter Behältermodule, d.h. eines jeweils oberen und eines jeweils unteren Behältermoduls, gegen seitliches Verrutschen innerhalb des Stapels, wodurch der gesamte Behältermodul-Stapel stabilisiert wird.

Dabei können die ersten Formationen und die zweiten Formationen Einrastformationen sein, bei denen für das Einrasten der ersten mit den zweiten Formationen eine vorgegebene Druckkraft zwischen den benachbarten Behältermodulen erforderlich ist und für das Ausrasten der ersten von den zweiten Formationen eine vorgegebene Zugkraft zwischen den benachbarten Behältermodulen erforderlich ist. Dadurch wird der Behältermodul-Stapel noch weiter stabilisiert.

Die weiter oben beschriebene erfindungsgemässe Behälteranordnung ist aus mindestens zwei aufeinander gestapelten erfindungsgemässen Behältermodulen als Behältermodul-Stapel gebildet. Dabei ist in dem Behältermodul-Stapel der Bodenbereich eines oberen Behältermoduls an den Deckenbereich eines benachbarten unteren Behältermoduls angrenzend angeordnet, so dass das obere Behältermodul in Bezug auf das untere Behältermodul gegenüber der Vertikalen geneigt ist. Der so gebildete Behältermodul-Stapel kann an eine Wand angelehnt werden, wodurch er im Vergleich zu einem vertikalen Stapel aus herkömmlichen quaderförmigen Behältermodulen gegen ein Umkippen von der Wand weg stabilisiert ist.

Zweckmässigerweise haben die mindestens zwei aufeinander gestapelten Behältermodule eine gleiche Gestalt. Das oberste Behältermodul des Behältermodul-Stapels kann jedoch eine andere Gestalt als die restlichen Behältermodule des Behältermodul-Stapels haben. Insbesondere kann das oberste Behältermodul eine ebene Aussenfläche haben, die bei seiner Positionierung des obersten Behältermoduls ganz oben im Stapel vertikal ausgerichtet ist und somit flächig an einer ebenen Wand anliegen kann. Dadurch verteilt sich die Anpresskraft des obersten Behältermoduls an die Wand gleichmässig, ohne nach dem Entfernen des Behältermodul-Stapels nennenswerte Druckstellen an der Wand zu hinterlassen.

Bei einer ersten bevorzugten Ausgestaltung der Behälteranordnung bildet der Behältermodul-Stapel ein halbes Gewölbe, dessen unterstes Behältermodul auf einer Bodenfläche abstellbar ist und dessen oberstes Behältermodul an einer Wandfläche anlehnbar ist. Man erhält so ein Regal oder eine Schrankwand, das bzw. die kippsicher ohne Befestigung an Wand aufgestellt werden kann.

Bei einer zweiten bevorzugten Ausgestaltung bildet der Behältermodul-Stapel ein ganzes Gewölbe, welches ein erstes halbes Gewölbe und ein zweites halbes Gewölbe der vorstehend beschriebenen Bauart aufweist, wobei das unterste Behältermodul des ersten halben Gewölbes und das unterste Behältermodul des zweiten halben Gewölbes jeweils auf einer Bodenfläche abstellbar sind, und wobei das oberste Behältermodul des ersten halben Gewölbes und das oberste Behältermodul des zweiten halben Gewölbes aneinander anlehnbar sind. Man erhält so ein Regal oder einen Schrank als Raumteiler.

Weitere Vorteile, Merkmale und Anwendungsmöglichkeiten der Erfindung ergeben sich aus der nun folgenden, nicht einschränkend aufzufassenden Beschreibung eines Ausführungsbeispiels von erfindungsgemässem Behältermodul und erfindungsgemässer Behälteranordnung anhand der Zeichnung, wobei
Fig. 1A eine Perspektivansicht des Behältermoduls ist, welche das Behältermodul in einem ersten Zustand zeigt;
Fig. 1B eine der Fig. 1A entsprechende Seitenansicht entlang der Achse X-X des Behältermoduls ist, welche das Behältermodul in dem ersten Zustand zeigt;
Fig. 2A eine Perspektivansicht des Behältermoduls ist, welche das Behältermodul in einem ersten Zwischenzustand zeigt;
Fig. 2B eine der Fig. 2A entsprechende Seitenansicht entlang der Achse X-X des Behältermoduls ist, welche das Behältermodul in dem ersten Zwischenzustand zeigt;
Fig. 3A eine Perspektivansicht des Behältermoduls ist, welche das Behältermodul in einem zweiten Zustand zeigt;
Fig. 3B eine der Fig. 3A entsprechende Seitenansicht entlang der Achse X-X des Behältermoduls ist, welche das Behältermodul in dem zweiten Zustand zeigt;
Fig. 4A eine Perspektivansicht des Behältermoduls ist, welche das Behältermodul in einem zweiten Zwischenzustand zeigt;
Fig. 4B eine der Fig. 4A entsprechende Seitenansicht entlang der Achse X-X des Behältermoduls ist, welche das Behältermodul in dem zweiten Zwischenzustand zeigt;
Fig. 5A eine Perspektivansicht des Behältermoduls ist, welche das Behältermodul in einem dritten Zustand zeigt;
Fig. 5B eine der Fig. 5A entsprechende Seitenansicht entlang der Achse X-X des Behältermoduls ist, welche das Behältermodul in dem dritten Zustand zeigt;
Fig. 6 eine Seitenansicht einer ersten Ausführung der Behälteranordnung ist; und
Fig. 7 eine Seitenansicht einer zweiten Ausführung der Behälteranordnung ist.

In Fig. 1A ist eine Perspektivansicht des Behältermoduls 1 dargestellt, welche das Behältermodul 1 in einem ersten Zustand zeigt. Das Behältermodul 1 weist eine erste Stellfläche 2 und eine zweite Stellfläche 3 auf, die jeweils durch eine Behälterwand gebildet sind. Ausserdem weist das Behältermodul 1 einen keilartigen Behälterdeckel 4 auf. Im ersten Zustand befindet sich der Behälterdeckel 4 in einer Schliessposition.

In Fig. 1B ist eine der Fig. 1A entsprechende Seitenansicht entlang der Achse X-X des Behältermoduls 1 dargestellt, weiche das Behältermodul 1 in dem ersten Zustand zeigt. Man erkennt rechts die erste Stellfläche 2, links die zweite Stellfläche 3 und oben den keilartigen Behälterdeckel 4 in der Schliessposition.

In Fig. 2A ist eine Perspektivansicht des Behältermoduls 1 dargestellt, welche das Behältermodul 1 in einem ersten Zwischenzustand zeigt. Man erkennt die erste Stellfläche 2, die zweite Stellfläche 3 sowie den keilartigen Behälterdeckel 4 mit einer ersten Keilfläche 4a und einer zweiten Keilfläche 4b. Ausserdem erkannt man an den stirnseitigen Enden entlang der Achse X-X jeweils einen Teil einer Schwenkmechanik 5, die in einem Zwischenraum 7 der jeweiligen Stirnwand 6 beweglich gelagert ist.

In Fig. 2B ist eine der Fig. 2A entsprechende Seitenansicht entlang der Achse X-X des Behältermoduls 1 dargestellt, welche das Behältermodul 1 in dem ersten Zwischenzustand zeigt. Man erkennt rechts die erste Stellfläche 2, links die zweite Stellfläche 3 und links oben den keilartigen Behälterdeckel 4 mit den beiden Keilflächen 4a und 4b sowie einen Teil der Schwenkmechanik 5.

In Fig. 3A ist eine Perspektivansicht des Behältermoduls 1 dargestellt, welche das Behältermodul 1 in einem zweiten Zustand zeigt. Man erkennt die erste Stellfläche 2 und eine modifizierte zweite Stellfläche 3', welche nun durch die erste Keilfläche 4a des keilartigen Behälterdeckels 4 gebildet ist. Im zweiten Zustand befindet sich der Behälterdeckel 4 in einer Neigeposition, wobei er mit der zweiten Keilfläche 4b an der zweiten Stellfläche 3 anliegt.

In Fig. 3B ist eine der Fig. 3A entsprechende Seitenansicht entlang der Achse X-X des Behältermoduls 1 dargestellt, welche das Behältermodul 1 in dem zweiten Zustand zeigt. Man erkennt rechts die erste Stellfläche 2 und links die modifizierte zweite Stellfläche 3', welche durch die erste Keilfläche 4a des nun links angeordneten keilartigen Behälterdeckels 4 gebildet ist.

In Fig. 4A ist eine Perspektivansicht des Behältermoduls 1 dargestellt, welche das Behältermodul 1 in einem zweiten Zwischenzustand zeigt. Man erkennt die erste Stellfläche 2, die zweite Stellfläche 3 sowie den keilartigen Behälterdeckel 4. Ausserdem erkannt man einen kleinen Teil der Schwenkmechanik 5, die in dem Zwischenraum 7 der jeweiligen Stirnwand 6 beweglich gelagert ist.

In Fig. 4B ist eine der Fig. 4A entsprechende Seitenansicht entlang der Achse X-X des Behältermoduls 1 dargestellt, welche das Behältermodul 1 in dem zweiten Zwischenzustand zeigt. Man erkennt rechts die erste Stellfläche 2, links die zweite Stellfläche 3 und rechts oben den keilartigen Behälterdeckel 4 sowie den kleinen Teil der Schwenkmechanik 5.

In Fig. 5A ist eine Perspektivansicht des Behältermoduls 1 dargestellt, welche das Behältermodul 1 in einem dritten Zustand zeigt. Man erkennt die erste Stellfläche 2, die zweite Stellfläche 3 sowie den keilartigen Behälterdeckel 4. Im dritten Zustand befindet sich der Behälterdeckel 4 in einer Auslegerposition, wobei er eine im wesentlichen ebene und bündige Verlängerung der die erste Stellfläche 2 aufweisenden Behälterwand bildet.

In Fig. 5B ist eine der Fig. 5A entsprechende Seitenansicht entlang der Achse X-X des Behältermoduls 1 dargestellt, welche das Behältermodul 1 in dem dritten Zustand zeigt. Man erkennt rechts die erste Stellfläche 2, links die zweite Stellfläche 3 sowie den nun oben rechts angeordneten und sich von dem Behältermodul 1 weg erstreckenden keilartigen Behälterdeckel 4.

In Fig. 6 ist eine Seitenansicht einer ersten Ausführung der Behälteranordnung 11 dargestellt, welche zwei benachbarte Stapel 10 enthält, die jeweils nur Behältermodule 1 in ihrem ersten Zustand aufweisen. In diesem ersten Zustand ist der keilartige Behälterdeckel 4 in der Schliessposition (siehe Fig. 1A und Fig. 1B) an dem jeweiligen Behältermodul 1 angeordnet, in welcher die Behälteröffnung durch den keilartigen Behälterdeckel 4 verschlossen ist. Dabei hat die Projektion, d.h. die Schnittansicht oder Seitenansicht des Behältermoduls 1 entlang seiner ersten Körperachse X-X, die Form eines Rechtecks. Die so gebildete erste Ausführung der Behälteranordnung 11 ist ein gerader Doppel-Stapel, der sich speziell für die Lagerung oder den Transport eignet.

In Fig. 7 ist eine Seitenansicht einer zweiten Ausführung der Behälteranordnung 11' dargestellt, welche zwei benachbarte Stapel 10' enthält, die jeweils nur Behältermodule 1 in ihrem zweiten Zustand aufweist. In diesem zweiten Zustand ist der keilartige Behälterdeckel 4 in der Neigeposition (siehe Fig. 3A und Fig. 3B) an dem Behältermodul 1 angeordnet, in welcher der keilartige Behälterdeckel 4 mit seiner ersten Keilfläche 4a an der ebenen Aussenfläche einer Behälterwand anliegt. Dabei hat die Projektion, d.h. die Schnittansicht des Behältermoduls 1 entlang seiner ersten Körperachse X-X, die Form eines Vierecks, bei welchem mindestens zwei gegenüberliegende Seiten nicht-parallel sind. Die so gebildete zweite Ausführung der Behälteranordnung kann einen einzigen krummen Stapel 10' enthalten, der sich in Form eines an eine Wand (nicht gezeigt) angelehnten halben Gewölbes als Wandregal oder als Wandschrank eignet. Die so gebildete zweite Ausführung der Behälteranordnung 11' ist ein Doppel-Stapel aus zwei krummen Stapeln 10', die sich in Form eines aus den beiden aneinander angelehnten krummen Stapeln 10' gebildeten ganzen Gewölbes als Raumteiler eignet.

## Patentansprüche

1. Behältermodul (1), insbesondere zur Bildung einer mehrere Behältermodule (1) aufweisenden Behälteranordnung (10), wobei das Behältermodul (1) aufweist:
einen von Behälterwänden umgebenen Raumbereich zur Aufnahme von Gegenständen; und eine abdeckbare Behälteröffnung, welche Zugang zu dem Raumbereich gewährt, wobei das gesamte Behältermodul (1) und/oder ein Teil (4) des Behältermoduls (1) ein keilartiges Gebilde ist, bei welchem ein erster Oberflächenabschnitt (2; 4a) des gesamten Behältermoduls (1) und/oder des Teils (4) des Behältermoduls (1) eine erste Keilebene definiert und ein zweiter Oberflächenabschnitt (3'; 4b) des gesamten Behältermoduls (1) und/oder des Teils (4) des Behältermoduls (1) eine zweite Keilebene definiert, wobei das Behältermodul (1) einen Behälterdeckel (4) aufweist, mittels welchem die Behälteröffnung verschliessbar ist;
wobei mindestens eine der Behälterwände eine ebene Aussenfläche aufweist;
und wobei mindestens eine der Behälterwände eine ebene Innenfläche aufweist,
**dadurch gekennzeichnet, dass**
der Behälterdeckel (4) ein keilartiges Gebilde ist, welches räumlich jeweils begrenzt ist von einer ersten Keilfläche (4a) und einer davon beabstandeten und dazu geneigten zweiten Keilfläche (4b), einer ersten Seitenfläche und einer davon beabstandeten zweiten Seitenfläche sowie einer ersten Stirnfläche und einer davon beabstandeten zweiten Stirnfläche, welche grösser als die erste Stirnfläche ist.

2. Behältermodul nach Anspruch 1, **dadurch gekennzeichnet, dass** der keilartige Behälterdeckel (4) in mehreren Positionen an dem Behältermodul (1) anordenbar ist.

3. Behältermodul nach einem der vorhergehenden Ansprüche, **dadurch gekennzeichnet, dass** der keilartige Behälterdeckel (4) an dem Behältermodul (1) mittels einer Schwenkmechanik an dem Behältermodul (1) angelenkt ist.

4. Behältermodul nach einem der vorhergehenden Ansprüche, **dadurch gekennzeichnet, dass** jeder Körperpunkt des keilartigen Behälterdeckels (4) entlang einer jeweiligen Körperpunkt-Schwenkbahn verschwenkbar ist, welche in einer jeweiligen Schwenkebene liegt, wobei die jeweiligen Schwenkebenen parallel zueinander oder identisch zueinander sind und sich orthogonal zu einer ersten Körperachse (X-X) des Behältermoduls (1) erstrecken.

5. Behältermodul nach Anspruch 4, **dadurch gekennzeichnet, dass** in einem ersten Zustand des Behältermoduls (1), bei welchem der keilartige Behälterdeckel (4) in einer Schliessposition an dem Behältermodul (1) angeordnet ist, in welcher die Behälteröffnung durch den keilartigen Behälterdeckel (4) verschlossen ist, die Projektion (Schnittansicht) des Behältermoduls (1) entlang der ersten Körperachse (X-X) die Form eines Rechtecks hat.

6. Behältermodul nach Anspruch 4 oder 5, **dadurch gekennzeichnet, dass** in einem zweiten Zustand des Behältermoduls (1), bei welchem der keilartige Behälterdeckel (4) in einer Neigeposition an dem Behältermodul (1) angeordnet ist, in welcher der keilartige Behälterdeckel (4) mit seiner ersten Keilfläche (4a) oder seiner zweiten Keilfläche (4b) an der ebenen Aussenfläche einer Behälterwand anliegt, die Projektion (Schnittansicht) des Behältermoduls (1) entlang der ersten Körperachse (X-X) die Form eines Vierecks hat, bei welchem mindestens zwei gegenüberliegende Seiten nicht-parallel sind.

7. Behältermodul nach einem der Ansprüche 4 bis 6, **dadurch gekennzeichnet, dass** in einem dritten Zustand des Behältermoduls (1), bei welchem der keilartige Behälterdeckel (4) in einer Auslegerposition an dem Behältermodul (1) angeordnet ist, in welcher der keilartige Behälterdeckel (4) sich von dem Behältermodul (1) weg erstreckt, wobei die grössere, zweite Stirnfläche des keilartigen Behälterdeckels (4) nahe bei einem geradlinigen Randbereich der Behälteröffnung angeordnet ist und sich parallel zu diesem Randbereich erstreckt, und wobei die kleinere, erste Stirnfläche des keilartigen Behälterdeckels (4) fern von dem geradlinigen Randbereich der Behälteröffnung angeordnet ist, die Projektion (Schnittansicht) des Behältermoduls (1) entlang der ersten Körperachse (X-X) die Form eines Vierecks hat, bei welchem mindestens zwei gegenüberliegende Seiten parallel sind oder bei welchem mindestens zwei gegenüberliegende Seiten nicht-parallel sind.

8. Behälteranordnung (10; 10'; 11; 11'), welche aus mindestens zwei aufeinander gestapelten Behältermodulen (1) gemäss einem der Ansprüche 1 bis 7 als Behältermodul-Stapel gebildet ist, wobei in dem Behältermodul-Stapel der Bodenbereich eines oberen Behältermoduls (1) an den Deckenbereich eines benachbarten unteren Behältermoduls (1) angrenzend angeordnet ist.

9. Behälteranordnung (10; 11), welche nur Behältermodule (1) in einem ersten Zustand gemäss Anspruch 5 unter Bildung eines geraden Stapels (10; 11) aufweist.

10. Behälteranordnung (10'; 11'), welche nur Behältermodule (1) in einem zweiten Zustand gemäss Anspruch 6 unter Bildung eines krummen Stapels (10'; 11') aufweist.

11. Behälteranordnung nach Anspruch 9 oder 10, **dadurch gekennzeichnet, dass** die Behälteranordnung ein Behältermodul (1) in einem dritten Zustand gemäss Anspruch 7 unter Bildung eines Sekretärs aufweist.

12. Behältermodul nach einem der Ansprüche 1 bis 7, **dadurch gekennzeichnet, dass** das Behältermodul (1) aufweist:
unterhalb des Raumbereichs einen den Raumbereich nach unten begrenzenden und eine Stellfläche (2) definierenden Bodenbereich, mit welchem es auf einer Bodenfläche abstellbar ist;
oberhalb des Raumbereichs einen den Raumbereich nach oben begrenzenden und eine obere Stellfläche (3') definierenden Deckenbereich, auf welchem ein weiteres Behältermodul (1) zur Bildung einer Behälteranordnung abstellbar ist, wobei die untere Stellfläche (2) und die obere Stellfläche (3') des Behältermoduls (1) zueinander geneigt angeordnet sind.

13. Behälteranordnung (10; 11), welche aus mindestens zwei aufeinander gestapelten Behältermodulen (1) gemäss Anspruch 12 als Behältermodul-Stapel gebildet ist, wobei in dem Behältermodul-Stapel der Bodenbereich eines oberen Behältermoduls (1) an den Deckenbereich eines benachbarten unteren Behältermoduls (1) angrenzend angeordnet ist, so dass das obere Behältermodul (1) in Bezug auf das untere Behältermodul (1) gegenüber der Vertikalen geneigt ist.

14. Behälteranordnung (10) nach Anspruch 13, **dadurch gekennzeichnet, dass** der Behältermodul-Stapel ein halbes Gewölbe bildet, dessen unterstes Behältermodul auf einer Bodenfläche abstellbar ist und dessen oberstes Behältermodul an einer Wandfläche anlehnbar ist.

15. Behälteranordnung (10) nach Anspruch 13, **dadurch gekennzeichnet, dass** der Behältermodul-Stapel ein ganzes Gewölbe bildet, welches ein erstes halbes Gewölbe nach Anspruch 14 und ein zweites halbes Gewölbe nach Anspruch 14 aufweist, wobei das unterste Behältermodul des ersten halben Gewölbes und das unterste Behältermodul des zweiten halben Gewölbes jeweils auf einer Bodenfläche abstellbar sind und das oberste Behältermodul des ersten halben Gewölbes und das oberste Behältermodul des zweiten halben Gewölbes aneinander anlehnbar sind.

## Claims

1. Container module (1), in particular for forming a container arrangement (10) comprising several container modules (1), said container module (1) comprising:
a space region surrounded by container walls for receiving objects; and a container opening which can be covered and provides access to said space region, said entire container module (1) and/or a portion (4) of said container module (1) being a wedge-type structure, where a first surface area section (2; 4a) of said entire container module (1) and/or of said portion (4) of said container module (1) defines a first wedge plane and a second surface area section (3'; 4b) of said entire container module (1) and/or of said portion (4) of said container module (1) defines a second wedge plane;
wherein said container module (1) comprises a container lid (4) by which said container opening can be closed; wherein at least one of said container walls comprises a planar outer surface; and wherein at least one of said container walls comprises a planar inner surface,
**characterized in that** said container lid (4) is a wedge-type structure, which is spatially limited by a first wedge surface (4a) and a second wedge surface (4b) spaced from said first wedge surface and inclined with respect thereto, by a first lateral surface and a second lateral surface spaced from said first lateral surface, as well as by a first end face and a second end face which is larger than said first end face.

2. Container module according to claim 1, **characterized in that** said wedge-type container lid (4) can be arranged in several positions at said container module (1).

3. Container module according to any one of the preceding claims, **characterized in that** said wedge-type container lid (4) is hinged to said container module (1) by means of a pivot mechanism.

4. Container module according to any one of the preceding claims, **characterized in that** each body point of said wedge-type container lid (4) can be pivoted along a respective body point pivot path which is located in a respective pivot plane, said respective pivot planes being parallel to each other or identical to each other and extending orthogonally to a first body axis (X-X) of said container module (1).

5. Container module according to claim 4, **characterized in that** in a first state of said container module (1) where said wedge-type container lid (4) is arranged at said container module (1) in a closed position, in which said container opening is closed by said wedge-type container lid (4), the projection (cross section view) of said container module (1) along said first body axis (X-X) has the shape of a rectangle.

6. Container module according to claim 4 or 5, **characterized in that** in a second state of said container module (1) where said wedge-type container lid (4) is arranged at said container module (1) in a tilted position, in which said wedge-type container lid (4) engages the planar outer surface of a container wall with its first wedge surface (4a) or with its second wedge surface (4b), the projection (cross section view) of said container module (1) along said first body axis (X-X) has the shape of a quadrangle where at least two opposite sides are non-parallel.

7. Container module according to any one of claims 4 to 6, **characterized in that** in a third state of said container module (1) where said wedge-type container lid (4) is arranged at said container module (1) in a cantilever position, in which said wedge-type container lid (4) extends away from said container module (1) with said larger second end face of said container lid (4) being arranged close to a rectilinear peripheral region of said container opening and extending parallel to said peripheral region and with said smaller first end face of said container lid (4) being arranged far from said rectilinear peripheral region of said container opening, the projection (cross section view) of said container module (1) along said first body axis (X-X) has the shape of a quadrangle where at least two opposite sides are parallel or where at least two opposite sides are non-parallel.

8. Container arrangement (10; 10'; 11; 11') which is formed as a container module stack of at least two container modules (1), as defined in any one of claims 1 to 7, stacked on top of each other, wherein in said container module stack the floor region of an upper container module (1) is arranged contiguous to the ceiling region of an adjacent lower container module (1).

9. Container arrangement (10; 11) which comprises only container modules (1) in a first state, as defined in claim 5, thereby forming a straight stack (10; 11).

10. Container arrangement (10'; 11') which comprises only container modules (1) in a second state, as defined in claim 6, thereby forming a curved stack (10'; 11').

11. Container arrangement according to claim 9 or 10, **characterized in that** said container arrangement comprises a container module (1) in a third state, as defined in claim 7, thereby forming a fall front desk.

12. Container module according to any one of claims 1 to 7, **characterized in that** said container module (1) comprises:
below said space region, a floor region downwardly delimiting said space region and defining a placement surface (2), said floor region allowing said container module to be placed on a floor surface;
above said space region, a ceiling region upwardly delimiting said space region and defining an upper placement surface (3'), said ceiling region allowing a further container module (1) to be placed on top of it, thereby forming a container arrangement, wherein said lower placement surface (2) and said upper placement surface (3') of said container module (1) are inclined to each other.

13. Container arrangement (10; 11) which is formed as a container module stack of at least two container modules (1), as defined in claim 12, stacked on top of each other, wherein in said container module stack the bottom region of an upper container module (1) is arranged contiguous to the ceiling region of an adjacent lower container module (1) such that said upper container module (1) is inclined to the vertical with respect to said lower container module (1).

14. Container arrangement (10) according to claim 13, **characterized in that** said container module stack forms a half vault where the lowermost container module can be placed on a floor surface and where the uppermost container module can be leaned against a wall surface.

15. Container arrangement (10) according to claim 13, **characterized in that** said container module stack forms a full vault comprising a first half vault as defined in claim 14 and a second half vault as defined in claim 14, wherein said lowermost container module of said first half vault and said lowermost container module of said second half vault can each be placed on a floor surface and where said uppermost container module of said first half vault and said uppermost container module of said second half vault can be leaned against each other.

## Revendications

1. Module récipient (1), notamment pour former un ensemble récipient (10) comprenant plusieurs modules récipients (1), ledit module récipient (1) comprenant:
une région d'espace entourée par des parois de récipient et destinée à reçevoir des objets; et une ouverture de récipient susceptible d'être couverte et permettant l'accès à ladite région d'espace, la totalité dudit module récipient (1) et/ou une partie (4) dudit module récipient (1) étant une structure de type coin, une première partie (2; 4a) de la superficie de la totalité dudit module récipient (1) et/ou de ladite partie (4) dudit module récipient (1) définissant un premier plan de coin et une seconde partie (3'; 4b) de la superficie de la totalité dudit module récipient (1) et/ou de ladite partie (4) dudit module récipient (1) définissant un second plan de coin; ledit module récipient (1) comprenant un couvercle de récipient (4) par lequel ladite ouverture de récipient est susceptible d'être fermée; au moins une desdites parois de récipient comprenant une surface plane extérieure; et au moins une desdites parois de récipient comprenant une surface plane intérieure,
**caractérisé en ce que** ledit couvercle de récipient (4) est une structure de type coin délimitée dans l'espace par une première surface de coin (4a) et une seconde surface de coin (4b) espacée de ladite première surface de coin et inclinée par rapport à celle-ci, par une première surface latérale et une seconde surface latérale espacée de ladite première surface latérale, ainsi que par une première face frontale et une seconde face frontale plus grande que ladite première face frontale.

2. Module récipient selon la revendication 1, **caractérisé en ce que** ledit couvercle de récipient (4) de type coin est susceptible d'être arrangé dans plusieurs positions audit module récipient (1).

3. Module récipient selon l'une quelconque des revendications précédentes, **caractérisé en ce que** ledit couvercle de récipient (4) de type coin est articulé audit module récipient (1) moyennant un mécanisme de pivot.

4. Module récipient selon l'une quelconque des revendications précédentes, **caractérisé en ce que** chaque point de corps dudit couvercle de récipient (4) de type coin est susceptible d'être pivoté selon un parcours de pivotement de point de corps qui se trouve dans un plan de pivotement respectif, lesdits plans de pivotement respectifs étant parallèles les uns aux autres ou identiques les uns aux autres et s'étendant orthogonalement à un premier axe de corps (X-X) dudit module récipient (1).

5. Module récipient selon la revendication 4, **caractérisé en ce que** dans un premier état dudit module récipient (1) où ledit couvercle de récipient (4) de type coin est arrangé audit module récipient (1) dans une position de fermeture, dans laquelle ladite ouverture de récipient est fermée par ledit couvercle de récipient (4) de type coin, la projection (vue en coupe transversale) dudit module récipient (1) le long dudit premier axe de corps (X-X) est en forme de rectangle.

6. Module récipient selon la revendication 4 ou 5, **caractérisé en ce que** dans un second état dudit module récipient (1) où ledit couvercle de récipient (4) de type coin est arrangé audit module récipient (1) dans une position d'inclinaison, dans laquelle ledit couvercle de récipient (4) est en contact avec ladite surface plane extérieure d'une paroi de récipient avec sa première surface de coin (4a) ou avec sa seconde surface de coin (4b), la projection (vue en coupe transversale) dudit module récipient (1) le long dudit premier axe de corps (X-X) est en forme de quadrangle dont au moins deux côtés opposés sont non-parallèles.

7. Module récipient selon l'une quelconque des revendications 4 à 6, **caractérisé en ce que** dans un troisième état dudit module récipient (1) où ledit couvercle de récipient (4) de type coin est arrangé audit module récipient (1) dans une position en porte-à-faux, dans laquelle ledit couvercle de récipient (4) s'étend à l'écart dudit module récipient (1) avec ladite seconde face frontale, plus grande, dudit couvercle de récipient (4) étant arrangée proche d'une région rectiligne périphérique de ladite ouverture de récipient et s'étendant en parallèle à ladite région périphérique et avec ladite première face frontale, plus petite, dudit couvercle de récipient (4) étant arrangée à l'écart de ladite région rectiligne périphérique de ladite ouverture de récipient, la projection (vue en coupe transversale) dudit module récipient (1) le long dudit premier axe de corps (X-X) est en forme de quadrangle dont au moins deux côtés opposés sont parallèles ou dont au moins deux côtés opposés sont non-parallèles.

8. Ensemble récipient (10; 10'; 11; 11') qui est formé en tant qu' empilement de modules récipients comportant au moins deux modules récipients (1), comme définis dans l'une quelconque des revendications 1 à 7, empilés l'un au-dessus de l'autre, où, dans ledit empilement de modules récipients, la zone de plancher d'un module récipient (1) supérieur est arrangée de façon contigüe avec la zone de plafond d'un module récipient (1) adjacent inférieur.

9. Ensemble récipient (10; 11) qui ne comprend que de modules récipients (1) dans un premier état selon la revendication 5, formant ainsi un empilement droit (10; 11).

10. Ensemble récipient (10'; 11') qui ne comprend que de modules récipients (1) dans un second état selon la revendication 6, formant ainsi un empilement courbé (10'; 11').

11. Ensemble récipient selon la revendication 9 ou 10, **caractérisé en ce que** ledit ensemble récipient comprend un module récipient (1) dans un troisième état selon la revendication 7, formant ainsi un secrétaire à abattant.

12. Module récipient selon l'une quelconque des revendication 1 à 7, **caractérisé en ce que** ledit module récipient (1) comprend:
au-dessous de ladite région d'espace, une zone de plancher délimitant ladite région d'espace vers le bas et définissant une surface de pose (2), ladite zone de plancher permettant ledit module récipient d'être placé sur une surface de plancher;
au-dessus de ladite région d'espace, une zone de plafond délimitant ladite région d'espace vers le haut et définissant une surface de pose supérieure (3'), ladite zone de plafond permettant un autre module récipient d'être placé sur celle-ci, formant ainsi un ensemble récipient, dans lequel ladite surface de pose inférieure (2) et ladite surface de pose supérieure (3') dudit module récipient (1) sont inclinées l'une par rapport à l'autre.

13. Ensemble récipient (10; 11) qui est formé en tant qu' empilement de modules récipients comportant au moins deux modules récipients (1), comme définis dans la revendications 12, empilés l'un au-dessus de l'autre, où, dans ledit empilement de modules récipients, la zone de plancher d'un module récipient supérieur (1) est arrangé de façon contigüe avec ladite zone de plafond d'un module récipient adjacent inférieur (1), de manière à ce que ledit module récipient supérieur (1) soit incliné à la verticale par rapport audit module récipient inférieur (1).

14. Ensemble récipient (10) selon la revendication 13, **caractérisé en ce que** ledit empilement de modules récipients forme une demi-voûte, où le module récipient le plus inférieur est à même d'être placé sur une surface de plancher et où le module récipient le plus supérieur est à même d'être appuyé contre une surface de mur.

15. Ensemble récipient (10) selon la revendication 13, **caractérisé en ce que** ledit empilement de modules récipients forme une voûte entière comprenant une première demi-voûte comme définie dans la revendication 14 et une seconde demi-voûte comme définie dans la revendication 14, où ledit module récipient le plus inférieur de ladite première demi-voûte et ledit module récipient le plus inférieur de ladite seconde demi-voûte sont à même d'être placés sur une surface de plancher et où ledit module récipient le plus supérieur de ladite première demi-voûte et ledit module récipient le plus supérieur de ladite seconde demi-voûte sont à même d'être appuyés l'un contre l'autre.
